# EUROPÄISCHE PATENTSCHRIFT

(11) **EP 0 098 323 B1**
(45) Veröffentlichungstag und Bekanntmachung des Hinweises auf die Patenterteilung: **24.09.1986**
(21) Anmeldenummer: 82106117.3
(22) Anmeldetag: 08.07.1982
(51) Int. Cl.: B41J 19/14

(54) **Pendelmechanismus für hin- und herbewegte Maschinenteile, insbesondere für einen Druckelementträger eines Matrix-Zeilendruckers**
Oscillation mechanism for reciprocating machine parts, in particular for a support of print elements in a matrix line printer
Mécanisme d'oscillation pour pièces de machine animées d'un mouvement de va-et-vient, en particulier pour un support d'éléments d'impression d'imprimante matricielle à la ligne

(43) Veröffentlichungstag der Anmeldung: 18.01.1984
(73) Patentinhaber: Mannesmann Tally Ges. mbH, 1232 Wien (AT)
(72) Erfinder: Pichler, Josef, A-2483 Ebreichsdorf (AT); Starek, Bruno, Dr.-Ing., A-1238 Wien (AT); Puchegger, Karl, A-2822 Föhrenau (AT)
(74) Vertreter: Flaig, Siegfried

## Beschreibung

Die Erfindung betrifft einen Pendelmechanismus für hin- und herbewegte Maschinenteile gemäß dem Oberbegriff des Anspruches 1, insbesondere für einen Druckelementträger eines Matrix-Zeitendruckers, der parallel zum Druckwiderlager in Vor- und Rückpässen bewegbar und der mit einein Rotationsbewegungen erzeugenden Antrieb in Verbindung steht.

Derlei Pendelmechanismen dienen der Behandlung, Bearbeitung oder der Beobachtung, der Vermessung und dergleichen von längs des Pendelweges sich erstreckenden objekten, wobei über den effektiven Weg stets ein Geschwindigkeitsverlauf mit vorgeschriebenen Parametern einzuhalten ist. Ein anderes Erfordernis stellt die wegabhängige Betätigung des Arbeitsmittets, Werkzeugs oder Meßinstruments dar, um komplizierte stellungsfühler und Regelkreise zu vermeiden.

Ein solches wegabhängiges und mit konstanter Geschwindigkeit arbeitendes system wird bei Matrixdruckern des Zeilendruckertyps benötigt. Die punktdruckenden Elemente, meist Hammerspitzen oder Drahtspitzen, liegen "horizontal" auf einer Linie, die senkrecht zur Richtung der Bewegung des Aufzeichnungsträgers durch den Matrixdrucker verläuft. Während des Druckens werden die Hämmer bzw. Drähte auf der Horizontallinie hin-und herbewegt. Die punktdruckenden Elemente werden an vorher bestimmten stellen zur Bildung eines Punktes an der Rückseite eines Farbbandes betätigt. Die weg- und zeitgerechten Betätigungen bestimmen die qualität des schriftbildes und die Leistung des Matrixdruckers, der auf den hohen Anfall auszudruckender Informationen am Ausgang einer elektronischen Datenverarbeitungsanlage abgestimmt ist.

Ein solcher Pendelmechanismys, der im wesentlichen aus elliptischen Zahnrädern einer besonderen Phasenlage besteht, ist aus dem europäischen Patent 44 415 bekannt. Geschwindigkeitsänderungen innerhalb der Hin-und Herbewegung des Druckkopfes sind hier nur in sehr begrenztem Umfang möglich.

Um ähnliche Bewegungen zu erzielen, sind auch schon Kurvenscheiben oder Nockenwellen vorgeschlagen worden. Mit elektromagnetischen bzw. elektroinduktiven Linearmotoren sind ebenfalls schon Pendelmechanismen ausgerüstet worden. Einen anderen Weg beschreiten geregelte Motoren.

Die Nachteile von Kurvenscheiben bzw. Nockenwellen liegen in den hohen Anforderungen an ihre Herstellung. Außerdem tritt bei formschlüssigen Verbindungen ein hoher Verschleiß bei geringer Lebensdauer auf. Kraftschlüssige Verbindungen sind hingegen nicht für höhere Geschwindigkeiten geeignet.

Nachteile der Linearmotoren bzw. der geregelten Motoren und der Elektromagnetspulen liegen in einem hohen regeltechnischen Aufwand, einer hohen Leistungsaufnahme bei schlechtem Wirkungsgrad und in einem großen Platzbedarf.

Der Erfindung liegt die Aufgabe zugrunde, bei einem Pendelmechanismus der eingangs bezeichneten Gattung eine Rotationsbewegung des Antriebs in oszillierende Bewegungen des Maschinenteils bzw. des Druckelementträgers mit einer Anzahl von vorherbestimmten Parametern ohne großen regeltechnischen Aufwand umzuwandeln, insbesondere in oszillierende Bewegungen mit konstantem Geschwindigkeitsabschnitt umzusetzen.

Die gestellte Aufgabe wird erfindungsgemäß dahingehend gelöst, daß das Überlagerungsgetriebe aus einer aus dem Drehantrieb austretenden Antriebsachse und einem mit dieser verbundenen Universalgelenk mit einer Abtriebsachse besteht, wobei Antriebsachse und Abtriebsachse unter einem Gelenkwinkel stehen, und daß die hin- und hergehende Bewegung des Maschinenteils bzw. Druckelementträgers mittels einer Kurbel erzeugbar ist, die von der Abtriebsachse des Überlagerungsgetriebes angetrieben ist und deren Schubstange mit dem Maschinenteil in Verbindung steht.

Hierzu ist ein minimaler Regelungsaufwand erforderlich. Der Drehmotor dreht nur in einer Richtung. Für das Überlagerungsgetriebe können preisgünstige, geräuscharme, verschleißarme, technisch bewährte, rotierende Maschinenelemente verwendet werden.

Im Interesse einer wirtschaftlichen Austauschbarkeit von Bauteilen wird vorgeschlagen, daß das Universalgelenk aus einem Kreuzgelenk besteht.

Die gewünschten geraden Kurvenstrecken können insbesondere dann erzielt werden, wenn der zwischen Antriebs- und Abtriebsachsen des Universalgelenkes gebildete Gelenkwinkel zwischen 30 Grad und 50 Grad, vorzugsweise 40 Grad, beträgt.

Eine weitere Maßnahme zur Erzeugung von geeigneten Geschwindigkeitsbildern besteht darin, daß das Universalgelenk und die Exzenterwelle in ihrer Grundstellung zueinander phasenverschoben eingestellt sind.

Die Kinematik der Bewegungen des Pendelmechanismus läßt sich außerdem dadurch verbessern, indem der Maschinenteil bzw. Druckelementträger zusammen mit den von ihm getragenen Einrichtungen zu einer gleichgroßen Masse eines Gegengewichtes zur Phasenlage synchron und gegenläufig bewegbar sind.

Ein Ausführungsbeispiel der Erfindung ist in der Zeichnung dargestellt und wird im folgenden näher beschrieben. Es zeigen
Fig. 1 eine schematische Anordnung der Organe des Pendelmechanismus' als Draufsicht,
Fig. 2 einen Teil der Antriebsorgane des Pendelmechanismus' im Bereich der Exzenterwelte, in Seitenansicht,
Fig. 3 eine schematische Darstellung der Bewegungsverhältnisse an dem Universalgelenk,
Fig. 4 ein Diagramm mehrerer Kurven, die modifizierte Sinuswellen darstellen und
Fig. 5 eine Draufsicht auf einen Matrix-Zeilendrucker mit den wichtigsten Antriebsorganen des Pendelmechanismus' und ihre Zuordnung am Druckerrahmen.

Der hin- und herbewegte Maschinenteil 1 besteht im Ausführungsbeispiel aus dem Druckelementträger 1, der durch den Antrieb 2 in der Form des Drehmotors 2a in schwingende Bewegungen versetzt wird.

Die Frequenz beträgt z. B. für den Druckelementträger 1 bis 30/sec und mehr. Der Bewegungsweg umfaßt ca. 12,7 mm (5/10 ^{«}). Der Drehmotor 2a treibt das Überlagerungsgetriebe 3, das aus einem Universalgelenk 3a besteht, und die Kurbel 4 (Fig. 1). Die Kurbel (Fig. 2) erzeugt eine sinusförmige Bewegung nach der Beziehung eines Kurbeltriebes, die lautet:
(1) x = B cos(ω₂t)
wobei bedeuten:
   x = Verschiebeweg (mm)
   B = Kurbellänge (mm)
   ω₂ = Winkelgeschwindigkeit (1/sec) der Abtriebsachse 6
   t = Zeit (sec)
   A = Schubstangenlänge (mm) der

   Schubstange 1a.

(Das sogenannte Lenkstangenverhältnis λ = A/B wird als relativ groß vorausgesetzt.)

Die Geschwindigkeiten am Maschinenteil 1 gemäß Fig. 2 sind daher ohne Berücksichtigung des Überlagerungsgetriebes 3 entsprechend denjenigen bei einem sinusförmigen Kurvenverlauf, d. h. die Geschwindigkeiten nähern sich periodisch einem Maximum und einem Minimum. Das überlagerungsgetriebe 3 (Fig. 1 und 3) wandelt die ungleichförmigen Geschwindigkeiten in gleichförmige um. Hierbei ist als Überlagerungsgetriebe 3 das Universalgelenk 3a (auch Kreuzgelenk oder Kardangelenk genannt) vorgesehen. Die Antriebsachse 5 steht zu der Abtriebsachse 6 unter dem Gelenkwinkel a, der zwischen 30 Grad und 50 Grad, vorzugsweise 40 Grad, beträgt.

Der Drehmotor 2a treibt die Antriebsachse 5 mit den Bewegungsparametern ϕ₁ω₁, worin ϕ₁ den Drehwinkel (°) der Antriebsachse 5 darstellt und ω₁ die gleichförmige Winkelgeschwindigkeit.

Der Abtriebswinkel der Abtriebsachse 6 ergibt sich somit aus
(2) tan ϕ ₂ = tan ϕ₁ cos a
wobei bedeuten:
   ϕ₁ = Drehwinkel (°) der Antriebsachse 5
   ϕ₂ = Drehwinkel (°) der Abtriebsachse 6
   a = Gelenkwinkel (°) zwischen der

   Antriebsachse 5 und der Abtriebsachse 6

Das Verhältnis der Winkelgeschwindigkeiten bestimmt sich wie folgt:

Das Universalgelenk 3a (Fig. 3) weist eine von der Antriebsachse 5 getriebene Achse 7 auf, die mit der Drehgeschwindigkeit ω₁ umläuft. Aufgrund des Gelenkwinkels a wird die gleichförmige Drehgeschwindigkeit ω₁ in eine ungleichförmige Drehgeschwindigkeit o₂ an der Achse 8 umgesetzt. Je nach der Stellung der Exzenterwelle 4, die zur Stellung der Achse 8 um den Kurbelwinkel y phasenverschoben liegt, ergeben sich abschnittsweise gleichförmige Geschwindigkeiten.

Diese Geschwindigkeiten können aus der Verschiebeweggleichung für den Verschiebeweg x wie folgt bestimmt werden:
(4) x = B. cos [ arctan (tan (ω₁. t). cosa) + y] Gemäß Fig. 4 sind einige Beispiele der erreichten modifizierten Sinuskurven mit gleichförmigen Geschwindigkeitsabschnitten dargestellt. Auf der Abszisse ist die Zeit t in sec und auf der Ordinate der Verschiebeweg x in mm aufgetragen. Die einzelnen Kurven basieren jeweils auf unterschiedlichen Parametern mit den folgenden Werten:
   Kurve 10: Gelenkwinkel a = 70 Grad;
      Kurbelwinkel y = 0 Grad
   Kurve 11: Gelenkwinkel a = 40 Grad;
      Kurbelwinkel y = 0 Grad
   Kurve 12: Gelenkwinkel a = 40 Grad;
      Kurbelwinkel y = 90 Grad
   Kurve 13: Gelenkwinkel a = 70 Grad;
      Kurbelwinkel y = 90 Grad

Wie ersichtlich ist, weist die Kurve 12 zwischen den Punkten 12a und 12b einen bemerkenswert geraden und sehr langen Wegabschnitt auf, der eine konstante Geschwindigkeit darstellt. In diesem Abschnitt kann mit einem Matrix-Zeilendrucker besonders vorteilhaft gedruckt werden. Die Kurve 10 kommt für Anwendungsfälle in Betracht, denen eine abhängige Geschwindigkeit vom Vorschub für den Aufzeichnungsträger zugrundeliegt. Wie weiterhin ersichtlich ist, kann eine Vielzahl von Paarungsgrößen, bestehend aus dem Gelenkwinkel a und dem Kurbelwinkel y gewählt werden.

Die Anwendung der Erfindung auf einen Matrixdrucker zeigt Fig. 5, wobei an dem Druckerrahmen 14 das Druckwiderlager 15 in Form einer drehbar gelagerten Druckwalze vorgesehen ist, über die der Aufzeichnungsträger 16 geführt ist. Der Druckelementträger 1 ist wie beschrieben an die Kurbel 4 angeschlossen, die einen Teil eines Kurbelgetriebes 17 bildet, das in Lagern 18 und 19 drehgelagert ist. Der Druckelementträger 1 ist an die Kurbel 4 mittels der ersten Schubstange 20 angelenkt. Der Antrieb 2 lagert ebenso über am Druckerrahmen 14 vorgesehene Drehlager 21 und 22. Das Überlagerungsgetriebe 3 ist wie beschrieben vorgesehen. Zum Massenausgleich der Gesamtmasse des Druckelementträgers 1 dient das Gegengewicht 23, das mittels der zweiten Schubstange 24 an das Kurbelgetriebe 17 angelenkt ist. Die Exzentrizität und die Phasenlage der Exzenterwelle 24a ist gleich denjenigen der Kurbel 4 mit Schubstange 20. Eine parallele Bewegung des Druckelementträgers 1 und des Gegengewichtes 23 ermöglichen Blattfedern 25 und 26 bzw. 27 und 28, auf die sich der Druckelementträger 1 bzw. das Gegengewicht 23 stützen.

## Patentansprüche

1. Pendelmechanismus für einem hin- und herbewegten Maschinenteil (1), insbesondere für einen Druckelementträger (1) eines Matrix-Zeilendruckers, der parallel zum Druckwiderlager (15) in Vor- und Rückpässen bewegbar und der mit einem gleichförmige Rotationsbewegungen erzeugenden Drehantrieb (2) und einem an diesem angeschlossemen Übertragungsgetriebe (3) in Verbindung steht, wobei die ungleichförmigen Geschwindigkeiten des Maschinenteils (1) bzw. des Druckelementträgers (1) auf vom Sinusverlauf abweichenden, abschnittsweise geraden Kurvenstrecken, jeweils zwischen dem positiven und negativen Maximum der Sinuswelle, in gleichförmige Geschwindigkeiten umformbar sind,
dadurch gekennzeichnet,
daß das Uberlagerungsgetriebe (3) aus einer aus dem Drehantrieb austretenden Antriebsachse (5) und einem mit dieser verbundenen Universalgelenk (3a) mit einer Abtriebsachse (6) besteht, wobei Antriebsachse (5) und Abtriebsachse (6) unter einem Gelenkwinkel (a) .stehen, und daß die hin- und hergehende Bewegung des Maschinenteils (1) bzw. Druckelementträgers (1) mittels einer Kurbel (4) erzeugbar ist, die von der Abtriebsachse (6) des überlagerungsgetriebes (3) angetrieben wird und deren Schubstange (1a, 20) mit dem Maschinenteil (1) in Verbindung steht.

2. Pendelmechanismus nach Anspruch 1,
dadurch gekennzeichnet,
daß das Universalgelenk (3a) aus einem Kreuzgelenk besteht.

3. Pendelmechanismus nach Ansprüchen 1 oder 2,
dadurch gekennzeichnet,
daß der zwischen Antriebs- und Abtriebsachsed (5 und 6) des Universalgelenkes (3a) gebildete Gelenkwinkel (a) zwischen 30 Grad und 50 Grad, vorzugsweise 40 Grad, beträgt.

4. Pendelmechanismus nach einem oder mehreren der Ansprüche 1 bis 3,
dadurch gekennzeichnet,
daß das Universalgelenk (3a) und die Exzenterwelle (4) in ihrer Grundstellung zueinander phasenverschoben eingestellt sind.

5. Pendelmechanismus nach den Ansprüchen 1 bis 4,
dadurch gekennzeichnet,
daß der Maschinenteil (1) bzw. Druckelementträger (1) zusammen mit den von ihm getragenen Einrichtungen zu einer gleich großen Masse eines Gegengewichtes (23) zur Phasenlage synchron und gegenläufig bewegbar sind.

## Claims

1. A PENDULUM MECHANISM
for a machinery part (1) capable of moving to and fro, especially a print element carrier (1) of a matrix line printer,
arranged parallel to the roller (15) and movable in forward and return passes or runs, connected to a rotating drive (2) producing a uniform rotary motion with an associated transmission gearing (3), the non-uniform speeds of the machinery part/print element carrier (1) being convertible into uniform speeds in the straight sections deviating from the sinus characteristic curve between the positive and negative maximum points of the sinus wave, this assembly being characterized by:
the superposed transmission gearing (3) consisting of an input drive shaft (5) protruding from the shaft extension end of the rotating drive (2) and an associated universal joint (3a) with an output shaft (6), the input and ouput shafts forming an angle (alpha), the forward and backward motion of the part/carrier (1) being generated with the aid of a crank (4) driven by the output shaft (6) of the superposed transmission gearing(3) with push rod(s) (1a, 20) connected to the selfsame part/carrier (1).

2. A PENDULUM MECHANISM
to Claim 1,
characterized by:
the universal joint (3a) being a cardan joint.

3. A PENDULUM MECHANISM
to Claim 1 or Claim 2,
characterized by:
Angle (alpha) formed by the input and output shafts (5 and 6) of the univeraal joint (3a) being generally in the from 30 to 50 degree range but preferably an exact 40 degreea.

4. A PENDULUM MECHANISM
to one or several of Claims 1 to 3,
characterized by:
the universal joint (3a) and eccentric shaft (4) being dephased relative to each other in their respective home positions.

5. A PENDULUM MECHANISM
to Claims 1 to 4,
characterized by:
the part/carrier (1), with the equipment arranged thereon or carried along thereby, being movable in synchronism with and opposed to the phase relation relative to a counterweight or balancing weight (23) of equivalent mass.

## Revendications

1.- Mécanisme pendulaire pour une partie de machine (1) déplacée d'un mouvement d'aller et retour, notamment pour un support d'élément d'impression (1) d'une imprimante ligne par ligne à aiguilles, support qui est susceptible d'être déplacé parallèlement au contre-appui d'impression (15) selon des passes en avant et en arrière, et qui est en liaison avec un entraînement en rotation (2) engendrant des déplacements uniformes en rotation et avec un mécanisme de superposition (3), les vitesses non uniformes de la partie de machine (1) ou bien du support d'élement d'impression (1) étant susceptibles d'être transformées en vitesses uniformes sur des tronçons de courbes rectilignes s'écartant du tracé sinusoïdal respectivement entre les maxima positifs et négatifs de l'onde sinusoïdale, mécanisme caractérisé en ce que le mécanisme de superposition (3) est constitué d'un axe d'entraînement (5) sortant de l'entraînement en rotation (2) et d'une articulation universelle (3a) avec un axe de sortie (6), l'axe d'entraînement (5) et l'axe de sortie (6) formant un angle d'articulation (a), et le déplacement aller et retour de la partie de machine (1) ou bien du support d'élément d'impression (1) étant susceptible d'être obtenu au moyen d'une manivelle (4) qui est entraînée par l'axe de sortie (6) du mécanisme de superposition (3) et dont la tige de poussée (1 a, 20) est reliée à la partie de machine (1).

2.- Mécanisme pendulaire selon la revendication 1, caractérisé en ce que l'articulation universelle (3a) est une articulation en croix.

3.- Mécanisme pendulaire selon la revendication 1 ou 2, caractérisé en ce que l'angle d'articulation (a) formé entre l'axe d'entraînement et l'axe de sortie (5 et 6) de l'articulation universelle (3a) est compris entre 30 et 500, de préférence 400.

4.- Mécanisme pendulaire selon une ou plusieurs des revendications 1 à 3, caractérisé en ce que l'articulation universelle (3a) et l'arbre d'excentrique (4) sont réglés avec un décalage de phases l'un par rapport à l'autre dans leur position de base.

5.- Mécanisme pendulaire selon les revendications 1 à 4, caractérisé en ce que la partie de machine (1) ou bien le support d'élément d'impression (1) en même temps que les dispositifs portés par ce support, sont susceptibles d'être déplacés en synchronisme de phases et en sens inverse par rapport à une masse de même importance d'un poids antagoniste (23).
